# EUROPÄISCHE PATENTSCHRIFT

(11) **EP 4 450 446 B1**
(45) Veröffentlichungstag und Bekanntmachung des Hinweises auf die Patenterteilung: **22.07.2026**
(21) Anmeldenummer: 24170019.4
(22) Anmeldetag: 12.04.2024
(51) Int. Cl.: B66C 13/02, B66C 23/90, B66D 1/58, B66C 23/82, B66C 23/84, B66C 23/88

(54) **KRAN**
CRANE
GRUE

(30) Priorität: 18.04.2023 DE 102023109735
(43) Veröffentlichungstag der Anmeldung: 23.10.2024
(73) Patentinhaber: Liebherr-Rostock GmbH, 18147 Rostock (DE)
(72) Erfinder: MAHLFELD, Hannes, 18147 Rostock (DE); VILBRANDT, Reinhard, 18198 Kritzmow (DE)
(74) Vertreter: Lorenz Seidler Gossel Part. mbB

(56) Entgegenhaltungen:
- EP-A1- 0 358 343
- EP-B1- 2 527 286
- DE-A1- 102005 034 677
- DE-U1- 20 219 282
- JP-A- 2001 151 477
- JP-A- 2020 138 865
- US-A1- 2009 008 351

## Beschreibung

Die vorliegende Erfindung betrifft einen Kran mit einem um eine Wippachse wippbaren Ausleger und/oder mit einem um eine Drehachse drehbaren Drehwerk, einem Hubseilantrieb, der durch einen Wechselrichter angesteuert wird und einem Wippmittel, das derart ausgebildet und angeordnet ist, dass der Ausleger mittels des Wippmittels um die Wippachse gewippt werden kann.

Die JP 2020 138865 A und die US 2009/008351 A1 offenbaren jeweils Kräne solcher Art. JP 2020 138865 A offenbart den Oberbegriff des Anspruchs 1.

Aus dem Stand der Technik sind Kräne, insbesondere Offshorekräne bekannt, die ein "Automatic Overload Protection System" (AOPS) bzw. Überlastschutzsystem aufweisen.

Ein bekanntes AOPS umfasst bspw. Mechanismen und/oder Verfahren, durch die im Falle einer auf den Kran wirkenden vertikalen Überlast das Windendrehmoment der Hubwinde begrenzt wird und damit ein Abziehen des Hubseils ermöglicht wird.

Eine vertikale Überlast entsteht z.B. durch das Verhaken des Lasthakens des Krans an einem auf und abgehenden Schiff. Wenn das Schiff bedingt durch den Wellengang abgeht, wirkt sukzessive immer mehr Gewicht auf den Kran, wodurch die Auslegungsgrenzen des Krans im Hinblick auf das maximal hebbare Gewicht überschritten werden, was in einer Überlastung des Krans resultiert.

Die Begrenzung des Windendrehmoments erfolgt z.B. bekanntermaßen durch das Trennen der Winde und des Hubwerkantriebes durch eine Kupplung, wie dies aus der DE 202 19 282 U1 hervorgeht.

Bedingt durch die Trägheit der Antriebskomponenten eines elektrisch betriebenen Hubseilantriebs, wie bspw. eines Rotors eines Elektromotors, einer Winde und/oder eines Getriebes weisen elektrisch betriebene Hubseilantriebe eine höhere Systemträgheit auf. Für den Schutz des Krans vor Lastspitzen bzw. Überlasten sind daher weitere Maßnahme erforderlich. Bekannte Lösungen bestehen darin, die Trägheiten im elektrischen Antriebstrang so weit wie möglich zu reduzieren. Dies erfolgt z.B. durch die Verwendung mehrere kleinere Elektromotoren pro Winde, durch die Verwendung von Elektromotoren mit reduzierter Massenträgheit und/oder durch das entsprechende Dimensionieren des Antriebsstrangs und der Kranstruktur.

Diese Lösungen verursachen allerdings konstruktiven Aufwand und sind damit kostenintensiv.

Vor diesem Hintergrund liegt der vorliegenden Erfindung die Aufgabe zugrunde, ein gegenüber dem oben genannten Kran verbesserten Kran, insbesondere im Hinblick auf den Schutz vor Überlast bereitzustellen.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass der Kran eine Steuereinrichtung aufweist, die derart ausgebildet ist, um das Wippmittel und/oder das Drehwerk derart anzusteuern, dass der Ausleger um die Wippachse gewippt wird und/oder das Drehwerk um die Drehachse gedreht wird, um eine auf den Kran und/oder auf den Ausleger wirkende Überlast zu reduzieren, wobei die Steuereinrichtung ferner derart ausgebildet ist, um die Überlast durch die Änderung eines Betriebszustands des Wechselrichters zu erkennen.

Die Änderung eines Betriebszustands des Wechselrichters ist vorzugsweise eine Änderung der Phasenströme des Wechselrichters.

Die Überlast ist vorzugsweise eine Kraft und/oder ein Drehmoment. Die Überlast wirkt mindestens auf einen Bereich des Krans und/oder des Auslegers.

Der Ausleger wird vorzugsweise durch das Wippmittel gewippt oder verschwenkt und/oder das Drehwerk wird um die Drehachse gedreht, wenn eine Überlast auf den Kran und/oder den Ausleger wirkt. In anderen Worten gibt der Ausleger nach, um die auf den Kran wirkende Kraft zu reduzieren. Der Ausleger kann vorzugsweise auch insbesondere über das Drehwerk um die Drehachase gedreht werden.

In anderen Worten kann eine Ansteuerung und/oder Überwachung des Drehwerkes erfolgen, sodass damit auch ein lateraler Überlastschutz (LBPS) des Krans und/oder des Auslegers erfolgt.

Denkbar ist, dass das Wippmittel eine Wippseilwinde und/oder einen Hydraulikzylinder umfasst.

Vorzugsweise ist vorgesehen, dass die Steuereinrichtung derart ausgebildet ist, um das Wippmittel und/oder das Drehwerk unter Einhaltung einer Leistungs-, Drehmoment-, Kraft-, Druck-, Volumenstrom- und/oder Drehzahlbegrenzung des Wippmittels und/oder des Drehwerks, vorzugsweise automatisch anzusteuern.

Vorzugsweise ist vorgesehen, dass der Kran einen oder mehrere Sensoren und/oder eine oder mehrere Erfassungseinrichtungen umfasst.

Vorzugsweise ist vorgesehen, dass die Steuereinrichtung derart ausgebildet ist, um mittels des Sensors oder der Sensoren und/oder der Erfassungseinrichtung oder Erfassungseinrichtungen oder bei einer Änderung eines Signals des Sensors oder der Sensoren und/oder der Erfassungseinrichtung oder Erfassungseinrichtungen das Wippmittel und/oder das Drehwerk anzusteuern.

Vorzugsweise ist vorgesehen, dass der Sensor oder die Sensoren und/oder die Erfassungseinrichtung oder Erfassungseinrichtungen einen Wippseilkraftsensor, einen Wippseillängensensor, eine Lasterfassungseinrichtung, eine Positionserfassungseinrichtung, einen Hubseilkraftsensor, einen Ausladungssensor, einen Wippwinkelsensor, einen Drehwinkelsensor und/oder einen Hubseillängensensor umfassen oder darstellen.

Vorzugsweise ist vorgesehen, dass der Hubseilantrieb ein Hubseil antreibt, wobei die Steuereinrichtung derart ausgebildet, um den Hubseilantrieb, vorzugsweise automatisch, derart anzusteuern, dass eine Kraft im Hubseil, vorzugsweise unter Einhaltung der Leistungs- Drehmoment- und/oder Drehzahlgrenzen des Hubseilantriebs, konstant gehalten wird oder maximal um 30 %, vorzugsweise 20 %, insbesondere 10 %, schwankt.

Vorzugsweise ist vorgesehen, dass die Überlast eine vertikale oder horizontale Überlast ist.

Denkbar ist, dass die Überlast in einen vertikal und einen horizontal wirkenden Betrag zerlegbar ist, wobei der vertikal oder horizontal wirkende Betrag vorzugsweise einen Anteil zwischen 50 % und 100 %, vorzugsweise zwischen 50 % und 90 %, insbesondere zwischen 70 % und 90 % aufweist.

Vorzugsweise ist vorgesehen, dass der Kran ein Offshorekran ist.

Die Erfindung betrifft auch ein Verfahren zur Reduzierung einer auf einen erfindungsgemäßen Kran wirkenden Überlast mit den Schritten:
- Erkennen einer auf den Kran und/oder den Ausleger wirkenden Überlast durch die Änderung eines Betriebszustands des Wechselrichters;
- Wippen des Auslegers um eine Wippachse und/oder Drehen des Drehwerks um eine Drehachse, um die Überlast zu reduzieren.

Es erfolgt vorzugsweise eine Reduzierung der Lastspitzen bei vertikaler oder horizontaler Überlast.

Vorzugsweise wird eine Erhöhung der zulässigen Wellenhöhe bei Offboardhüben ermöglicht.

Es erfolgt vorzugsweise eine Erhöhung der maximalen Traglast des Krans bei gleichbleibender Wellenhöhe.

Es erfolgt vorzugsweise eine verbesserte Ausnutzung der Stahlbaustruktur des Krans.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine schematische Skizze einer ersten Ausführungsform eines erfindungsgemäßen Krans.
- Fig. 2:: eine schematische Skizze einer zweiten Ausführungsform eines erfindungsgemäßen Krans.
- Fig. 3:: eine schematische Skizze von Komponenten einer weiteren Ausführungsform eines erfindungsgemäßen Krans.

Fig. 1 zeigt einen Kran 1 insbesondere Offshorekran mit einer oder mehreren Hubseilwinden 7 und zugehörigen Hubseilantrieben 8, 9, wobei der Ausleger 4 um eine horizontale Wippachse 3 durch eine oder mehrere Wippseilantriebe 11, 12, 13, die eine oder mehrere Wippseilwinden umfassen können, über ein Wippseil gewippt oder verstellt werden kann.

An dem vertikalen Teil des Hubseils 5 ist ein Lasthaken 6 angeordnet. In Fig. 1 ist der Lasthaken 6 an einem Schiff 23 verhakt. Fig. 1 zeigt somit einen irregulären bzw. unerwünschten Betriebszustand des Krans 1, der zu einer Überlast führt.

Der Kran 1 ist auf einem stationären Podest 2 angeordnet. Der Kran 1 kann aber auch auf einem anderen Schiff angeordnet sein.

Der Kran 1 weist eine Steuereinrichtung 10 auf, welche derart ausgebildet ist, um mittels an dem Kran angeordneter Sensoren und/oder Erfassungseinrichtungen und/oder mittels derer Signale oder einer Veränderung der jeweiligen Signale den Kranzustand kontinuierlich zur erfassen und/oder eine Überlast, wie bspw. ein Verhaken des Lasthakens 6, beispielsweise an einem auf und abgehenden Schiff 23, zu erkennen.

Die Sensoren und/oder Erfassungseinrichtungen können einen Wippseilkraftsensor 14, einen Wippseillängensensor 15, eine Lasterfassungseinrichtung 16, eine Positionserfassungseinrichtung 17, einen Hubseilkraftsensor 18, einen Ausladungssensor 19, einen Wippwinkelsensor 20, einen Drehwinkelsensor 21 und/oder einen Hubseillängensensor 22 umfassen.

Eine Überlast, wie bspw. ein Verhaken des Lasthakens 6 kann z.B. durch die Änderung des Signals des Hubseilkraftsensors 18, durch die Änderung des Signals eines oder mehrerer der genannten Sensoren und/oder Erfassungseinrichtungen und/oder durch eine andere geeignete Methodik erkannt werden.

Die Steuereinrichtung 10 ist ferner derart ausgebildet, um im Falle einer Überlast, wie bspw. eines Verhakens des Lasthakens 6 den Ausleger 4 mit Hilfe des Wippseilantriebs 11, 12, 13 selbstständig bzw. automatisch und/oder unter Einhaltung einer Leistungs-, Drehmoment- und/oder Drehzahlbegrenzung des Wippseilantriebs 11, 12, 13 um die horizontale Wippachse 3 zu verstellen oder zu wippen, sodass vorzugsweise die Kranstruktur und/oder das Antriebssystem entlastet werden.

Fig. 2 zeigt einen Kran 1 insbesondere Offshorekran mit einer oder mehreren Hubseilwinden 7 und zugehörigen Hubseilantrieben 8, 9, wobei der Ausleger 4 um eine horizontale Wippachse 3 durch einen oder mehrere Hydraulikzylinder 24 verstellt werden kann.

An dem vertikalen Teil des Hubseils 5 ist ein Lasthaken 6 angeordnet. In Fig. 2 ist der Lasthaken 6 an einem Schiff 23 verhakt. Fig. 2 zeigt somit einen irregulären bzw. unerwünschten Betriebszustand des Krans 1, der zu einer Überlast führt.

Der Kran 1 ist auf einem stationären Podest 2 angeordnet. Der Kran 1 kann aber auch auf einem anderen Schiff, einer Barge, bspw. einer schwimmenden Installation oder einer Offshoreplattform angeordnet sein.

Der Kran 1 weist eine Steuereinrichtung 10 auf, welche derart ausgebildet ist, um mittels an dem Kran angeordneter Sensoren und/oder Erfassungseinrichtungen und/oder mittels derer Signale oder einer Veränderung der jeweiligen Signale den Kranzustand kontinuierlich zur erfassen und/oder eine Überlast, wie bspw. ein Verhaken des Lasthakens 6, beispielsweise an einem auf und abgehenden Schiff 23, zu erkennen.

Die Sensoren und/oder Erfassungseinrichtungen können einen eine Lasterfassungseinrichtung 16, einen Hubseilkraftsensor 18, einen Ausladungssensor 19, einen Wippwinkelsensor 20, einen Drehwinkelsensor 21 und/oder einen Hubseillängensensor 22 umfassen.

Eine Überlast, wie bspw. ein Verhaken des Lasthakens 6 kann z.B. durch die Änderung des Signals des Hubseilkraftsensors 18, durch die Änderung des Signals eines oder mehrerer der genannten Sensoren und/oder Erfassungseinrichtungen und/oder durch eine andere geeignete Methodik erkannt werden.

Die Steuereinrichtung 10 ist ferner derart ausgebildet, um im Falle einer Überlast, wie bspw. eines Verhakens des Lasthakens 6 den Ausleger 4 mit Hilfe des Hydraulikzylinders 24 selbstständig bzw. automatisch und/oder unter Einhaltung einer Leistungsbegrenzung des Hydraulikzylinders 24 um die horizontale Wippachse 3 zu verstellen oder zu wippen, sodass vorzugsweise die Kranstruktur und/oder das Antriebssystem entlastet werden.

Der Ausleger 4 des in Fig. 2 gezeigten Krans 1 wird somit nicht durch ein mittels eines Wippseilantriebs 11, 12, 13 angetriebenes Seilwerk, wie dies in dem in Fig. 1 gezeigten Kran 1 erfolgt, geneigt oder gewippt, sondern mittels eines oder mehrerer Hydraulikzylinder 24.

In Fig. 3 ist eine Steuereinrichtung 10, die mit einem Wechselrichter 29 verbunden ist, gezeigt.

Der Wechselrichter 29 steuert die Hubseilwinde 7 bzw. den zugehörigen Hubseilantrieb 8 an. Der Hubseilantrieb 8 ist damit ein elektrischer Hubseilantrieb.

Eine Erkennung einer Überlast, wie bspw. des Verhakens des Lasthakens 6 kann direkt durch den Wechselrichter 29 erfolgen. Dies kann z.B. anhand der Phasenströme des Wechselrichters 29 erfolgen, wodurch der Zeitverzug zwischen dem Auftreten einer Überlast, bspw. am Lasthaken 6 und der Erkennung durch die Steuereinrichtung 10 reduziert werden kann.

Eine Reduzierung kann zusätzlich oder alternativ erreicht werden, wenn die Erkennung einer Überlast, wie des Verhakens des Lasthakens 6, auf Basis der Änderung des Kranzustands erfasst wird. Dies kann z.B. durch die Erkennung einer Änderung des Signals des Hubseilkraftsensors 18, einer Änderung des Signals eines oder mehrerer der genannten Sensoren und/oder Erfassungseinrichtungen und/oder durch die Erkennung einer Änderung der Phasenströme des Wechselrichters 29 erfolgen.

Die Steuereinrichtung 10 ist derart ausgebildet, dass diese im Falle einer Überlast, wie eines Verhakens des Lasthakens 6 selbständig und/oder automatisch den Hubwerksantrieb 8 derart ansteuert, dass die Kraft im Hubseil 5, die vorzugsweise durch den Hubseilkraftsensor 18 erfasst wird, unter Einhaltung der Leistungs- und/oder Drehmomentgrenzen des Hubseilantriebes 8 möglichst konstant gehalten und somit die Kranstruktur entlastet wird.

Die Steuereinrichtung 10 ist bevorzugt integraler Bestandteil des Wechselrichters 29, wie dies durch das Bezugszeichen 30 angedeutet wird, wobei die Überwachung, Erkennung und/oder Ansteuerung auf einer Steuereinrichtung des Wechselrichters 30, bspw. als Sicherheitsfunktion, implementiert sein kann.

## Patentansprüche

1. Kran (1) mit einem um eine Wippachse (3) wippbaren Ausleger (4) und/oder mit einem um eine Drehachse drehbaren Drehwerk, einem Hubseilantrieb (8, 9), der durch einen Wechselrichter (29) angesteuert wird und einem Wippmittel, das derart ausgebildet und angeordnet ist, dass der Ausleger (4) mittels des Wippmittels um die Wippachse (3) gewippt werden kann, **dadurch gekennzeichnet, dass** der Kran eine Steuereinrichtung (10) aufweist, die derart ausgebildet ist, um das Wippmittel und/oder das Drehwerk derart anzusteuern, dass der Ausleger (4) um die Wippachse (3) gewippt wird und/oder das Drehwerk um die Drehachse gedreht wird, um eine auf den Kran (1) und/oder auf den Ausleger (4) wirkende Überlast zu reduzieren, wobei die Steuereinrichtung (10) ferner derart ausgebildet ist, um die Überlast durch die Änderung eines Betriebszustands des Wechselrichters (29) zu erkennen.

2. Kran (1) nach Anspruch 1, **dadurch gekennzeichnet, dass** das Wippmittel eine Wippseilwinde und/oder einen Hydraulikzylinder (24) umfasst.

3. Kran (1) nach Anspruch 1 oder 2, **dadurch gekennzeichnet, dass** die Steuereinrichtung (10) derart ausgebildet ist, um das Wippmittel und/oder das Drehwerk unter Einhaltung einer Leistungs-, Drehmoment-, Kraft-, Druck-, Volumenstrom- und/oder Drehzahlbegrenzung des Wippmittels und/oder des Drehwerks, vorzugsweise automatisch anzusteuern.

4. Kran (1) nach einem der vorhergehenden Ansprüche, **dadurch gekennzeichnet, dass** der Kran (1) einen oder mehrere Sensoren und/oder eine oder mehrere Erfassungseinrichtungen umfasst.

5. Kran (1) nach Anspruch 4, **dadurch gekennzeichnet, dass** die Steuereinrichtung (10) derart ausgebildet ist, um mittels des Sensors oder der Sensoren und/oder der Erfassungseinrichtung oder Erfassungseinrichtungen oder bei einer Änderung eines Signals des Sensors oder der Sensoren und/oder der Erfassungseinrichtung oder Erfassungseinrichtungen das Wippmittel und/oder das Drehwerk anzusteuern.

6. Kran (1) nach einem der Ansprüche 4 oder 5, **dadurch gekennzeichnet, dass** der Sensor oder die Sensoren und/oder die Erfassungseinrichtung oder Erfassungseinrichtungen einen Wippseilkraftsensor (14), einen Wippseillängensensor (15), eine Lasterfassungseinrichtung (16), eine Positionserfassungseinrichtung (17), einen Hubseilkraftsensor (18), einen Ausladungssensor (19), einen Wippwinkelsensor (20), einen Drehwinkelsensor (21) und/oder einen Hubseillängensensor (22) umfassen oder darstellen.

7. Kran (1) nach einem der vorhergehenden Ansprüche, **dadurch gekennzeichnet, dass** der Hubseilantrieb (8, 9) ein Hubseil (5) antreibt, wobei die Steuereinrichtung (10) derart ausgebildet, um den Hubseilantrieb (8, 9), vorzugsweise automatisch, derart anzusteuern, dass eine Kraft im Hubseil (5), vorzugsweise unter Einhaltung der Leistungs- Drehmoment- und/oder Drehzahlgrenzen des Hubseilantriebs (8, 9), konstant gehalten wird oder maximal um 30 %, vorzugsweise 20 %, insbesondere 10 %, schwankt.

8. Kran (1) nach einem der vorhergehenden Ansprüche, **dadurch gekennzeichnet, dass** die Überlast in einen vertikal und einen horizontal wirkenden Betrag zerlegbar ist, wobei der vertikal oder horizontal wirkende Betrag vorzugsweise einen Anteil zwischen 50 % und 100 %, vorzugsweise zwischen 50 % und 90 %, insbesondere zwischen 70 % und 90 % aufweist.

9. Kran (1) nach einem der vorhergehenden Ansprüche, **dadurch gekennzeichnet, dass** der Kran ein Offshorekran ist.

10. Verfahren zur Reduzierung einer auf einen Kran (1) nach einem der vorhergehenden Ansprüche wirkenden Überlast mit den Schritten:
- Erkennen einer auf den Kran (1) und/oder den Ausleger (4) wirkenden Überlast durch die Änderung eines Betriebszustands des Wechselrichters (29);
- Wippen des Auslegers (4) um eine Wippachse (3) und/oder Drehen des Drehwerks um eine Drehachse, um die Überlast zu reduzieren.

## Claims

1. Crane (1), having a boom (4) which can be luffed about a luffing axis (3), and/or having a slewing gear which can be rotated about an axis of rotation, a hoisting-rope drive (8, 9) which is controlled by an inverter (29), and a luffing means which is configured and arranged such that the boom (4) can be luffed about the luffing axis (3) by means of the luffing means, **characterized in that** the crane comprises a control device (10) which is configured to control the luffing means and/or the slewing gear in such a way that the boom (4) is luffed about the luffing axis (3) and/or the slewing gear is rotated about the axis of rotation in order to reduce an overload acting on the crane (1) and/or on the boom (4), wherein the control device (10) is further configured to recognize the overload through the change of an operating state of the inverter (29).

2. Crane (1) according to claim 1, **characterized in that** the luffing means comprises a luffing-rope winch and/or a hydraulic cylinder (24).

3. Crane (1) according to claim 1 or 2, **characterized in that** the control device (10) is configured to control the luffing means and/or the slewing gear, preferably automatically, while observing a power, torque, force, pressure, flow-rate and/or speed limitation of the luffing means and/or of the slewing gear.

4. Crane (1) according to any one of the preceding claims, **characterized in that** the crane (1) comprises one or more sensors and/or one or more detection devices.

5. Crane (1) according to claim 4, **characterized in that** the control device (10) is configured to control the luffing means and/or the slewing gear by means of the sensor or the sensors and/or the detection device or detection devices, or upon a change of a signal of the sensor or the sensors and/or of the detection device or detection devices.

6. Crane (1) according to any one of claims 4 or 5, **characterized in that** the sensor or the sensors and/or the detection device or detection devices comprise or represent a luffing-rope force sensor (14), a luffing-rope length sensor (15), a load detection device (16), a position detection device (17), a hoisting-rope force sensor (18), an outreach sensor (19), a luffing-angle sensor (20), a slewing-angle sensor (21) and/or a hoisting-rope length sensor (22).

7. Crane (1) according to any one of the preceding claims, **characterized in that** the hoisting-rope drive (8, 9) drives a hoisting rope (5), wherein the control device (10) is configured to control the hoisting-rope drive (8, 9), preferably automatically, in such a way that a force in the hoisting rope (5), preferably while observing the power, torque and/or speed limits of the hoisting-rope drive (8, 9), is kept constant or fluctuates by at most 30%, preferably 20%, in particular 10%.

8. Crane (1) according to any one of the preceding claims, **characterized in that** the overload can be decomposed into a vertically acting and a horizontally acting component, wherein the vertically or horizontally acting component preferably has a proportion between 50% and 100%, preferably between 50% and 90%, in particular between 70% and 90%.

9. Crane (1) according to any one of the preceding claims, **characterized in that** the crane is an offshore crane.

10. Method for reducing an overload acting on a crane (1) according to any one of the preceding claims, comprising the steps of:
- recognizing an overload acting on the crane (1) and/or the boom (4) through the change of an operating state of the inverter (29);
- luffing the boom (4) about a luffing axis (3) and/or rotating the slewing gear about an axis of rotation, in order to reduce the overload.

## Revendications

1. Grue (1) comportant une flèche (4) relevable autour d'un axe de relevage (3) et/ou comportant un mécanisme d'orientation rotatif autour d'un axe de rotation, un entraînement de câble de levage (8, 9), qui est commandé par un onduleur (29), et un moyen de relevage qui est conçu et agencé de telle sorte que la flèche (4) puisse être relevée autour de l'axe de relevage (3) au moyen du moyen de relevage, **caractérisée en ce que** la grue comporte un dispositif de commande (10) qui est conçu de manière à commander le moyen de relevage et/ou le mécanisme d'orientation de telle sorte que la flèche (4) soit relevée autour de l'axe de relevage (3) et/ou que le mécanisme d'orientation soit tourné autour de l'axe de rotation afin de réduire une surcharge agissant sur la grue (1) et/ou sur la flèche (4), le dispositif de commande (10) étant en outre conçu de manière à détecter la surcharge par la modification d'un état de fonctionnement de l'onduleur (29).

2. Grue (1) selon la revendication 1, **caractérisée en ce que** le moyen de relevage comprend un treuil de câble de relevage et/ou un vérin hydraulique (24).

3. Grue (1) selon la revendication 1 ou 2, **caractérisée en ce que** le dispositif de commande (10) est conçu de manière à commander, de préférence automatiquement, le moyen de relevage et/ou le mécanisme d'orientation en respectant une limitation de puissance, de couple, de force, de pression, de débit volumique et/ou de vitesse de rotation du moyen de relevage et/ou du mécanisme d'orientation.

4. Grue (1) selon l'une quelconque des revendications précédentes, **caractérisée en ce que** la grue (1) comprend un ou plusieurs capteurs et/ou un ou plusieurs dispositifs de détection.

5. Grue (1) selon la revendication 4, **caractérisée en ce que** le dispositif de commande (10) est conçu de manière à commander le moyen de relevage et/ou le mécanisme d'orientation au moyen du capteur ou des capteurs et/ou du dispositif de détection ou des dispositifs de détection, ou lors d'une modification d'un signal du capteur ou des capteurs et/ou du dispositif de détection ou des dispositifs de détection.

6. Grue (1) selon l'une quelconque des revendications 4 ou 5, **caractérisée en ce que** le capteur ou les capteurs et/ou le dispositif de détection ou les dispositifs de détection comprennent ou représentent un capteur de force du câble de relevage (14), un capteur de longueur du câble de relevage (15), un dispositif de détection de charge (16), un dispositif de détection de position (17), un capteur de force du câble de levage (18), un capteur de portée (19), un capteur d'angle de relevage (20), un capteur d'angle de rotation (21) et/ou un capteur de longueur du câble de levage (22).

7. Grue (1) selon l'une quelconque des revendications précédentes, **caractérisée en ce que** l'entraînement de câble de levage (8, 9) entraîne un câble de levage (5), le dispositif de commande (10) étant conçu de manière à commander, de préférence automatiquement, l'entraînement de câble de levage (8, 9) de telle sorte qu'une force dans le câble de levage (5), de préférence en respectant les limites de puissance, de couple et/ou de vitesse de rotation de l'entraînement de câble de levage (8, 9), soit maintenue constante ou fluctue au maximum de 30 %, de préférence de 20 %, en particulier de 10 %.

8. Grue (1) selon l'une quelconque des revendications précédentes, **caractérisée en ce que** la surcharge peut être décomposée en une composante agissant verticalement et une composante agissant horizontalement, la composante agissant verticalement ou horizontalement présentant de préférence une part comprise entre 50 % et 100 %, de préférence entre 50 % et 90 %, en particulier entre 70 % et 90 %.

9. Grue (1) selon l'une quelconque des revendications précédentes, **caractérisée en ce que** la grue est une grue offshore.

10. Procédé de réduction d'une surcharge agissant sur une grue (1) selon l'une quelconque des revendications précédentes, comprenant les étapes suivantes:
- détection d'une surcharge agissant sur la grue (1) et/ou sur la flèche (4) par la modification d'un état de fonctionnement de l'onduleur (29) ;
- relevage de la flèche (4) autour d'un axe de relevage (3) et/ou rotation du mécanisme d'orientation autour d'un axe de rotation afin de réduire la surcharge.
